# EUROPÄISCHE PATENTSCHRIFT

(11) **EP 3 465 674 B1**
(45) Veröffentlichungstag und Bekanntmachung des Hinweises auf die Patenterteilung: **09.10.2024**
(21) Anmeldenummer: 16738364.5
(22) Anmeldetag: 01.06.2016
(51) Int. Cl.: G10D 1/02, G10D 3/18

(54) **ADAPTER FÜR EINE STÜTZVORRICHTUNG FÜR EIN STREICHINSTRUMENT**
ADAPTER FOR A SUPPORT DEVICE FOR A STRING INSTRUMENT
ADAPTATEUR POUR UN DISPOSITIF D'APPUI POUR UN INSTRUMENT À CORDES

(43) Veröffentlichungstag der Anmeldung: 10.04.2019
(73) Patentinhaber: Molina, Isabel, 8592 Uttwil (CH)
(72) Erfinder: WIENER, Michael, 8592 Uttwil (CH)
(74) Vertreter: Lermer, Christoph
(86) Internationale Anmeldenummer: PCT/EP2016/062388
(87) Internationale Veröffentlichungsnummer: WO 2017/207047

(56) Entgegenhaltungen:
- DE-A1- 102008 016 521
- DE-A1- 19 717 338
- DE-C- 836 591
- DE-C1- 3 216 759

## Beschreibung

### TECHNISCHES GEBIET

Die vorliegende Erfindung betrifft einen Adapter zum Anbringen einer Stützvorrichtung für ein Streichinstrument, insbesondere für eine Geige oder eine Bratsche, umfassend: eine erste Komponente, eine zweite Komponente und eine Verbindungsvorrichtung.

Weiterhin umfasst die Erfindung ein Trägermodul, das mit einem Adapter verbunden ist sowie eine Stützvorrichtung für ein Streichinstrument, umfassend mindestens ein Abstützelement zum Anlegen an den Hals-/Kinn-/Schulterbereich eines Benutzers, und einen mit dem Abstützelement verbundenen Adapter.

### STAND DER TECHNIK

Adapter für Stützvorrichtungen für Streichinstrumente, insbesondere für Geigen, Violinen und ähnliche Instrumente sind bekannt und dienen der mechanischen Verbindung zwischen Stütze und Instrument. Das Element der Stützvorrichtung als Ganzes dient der freihändigen Lagerung des Instruments am Körper des Benutzers während des Spielens, zu dem Zweck, dass die musizierende Person beide Hände zum Spielen des Instruments zur Verfügung hat. Die Stützvorrichtung weist dabei in der Regel Auflagen zum Abstützen im Bereich des Kinns, der Schulter und der Brust auf. Der Kinnbereich ist in der Regel auf der Oberseite des Instruments angeordnet, der Schulter- / Brustbereich ist zumeist an der Unterseite des Instruments angeordnet. Das Instrument wird durch eine Anordnung zwischen Kinn und Schulter, bzw. Brust des Benutzers eingeklemmt.

Die DE 197 17 338 A1 beschreibt ein Stützgerät für geigenähnliche Musikinstrumente, bei dem ein Kinnhalter, eine Schlüsselbeinstütze, eine Schulterstütze und eine Bruststütze an einem Träger angeordnet sind und der Träger am Instrument befestigt ist.

Problematisch hat sich hierbei erwiesen, dass die vorgenannte Anordnung des Instruments an den entsprechenden Berührungspunkten des menschlichen Körper körperliche Beeinträchtigungen in den genannten Bereichen nach sich ziehen kann. Ursache hierfür ist, dass die herkömmlichen Stützvorrichtungen nicht optimal an die individuellen ergonomisch-anatomischen Bedürfnisse angepasst werden können, obwohl dies erforderlich ist, da die körperlichen Gegebenheiten in den genannten Bereichen je nach Benutzer unterschiedlich sind. Ebenfalls wurde hierbei bislang auch nicht auf geschlechtsspezifische Unterschiede beim Körperbau Rücksicht genommen. Dies lag vor allem daran, dass bisher primär die bestmögliche Anpassung des jeweiligen Instruments an den Benutzer im Vordergrund stand und dessen körperliche Begebenheiten hierbei nur sekundär Berücksichtigung fanden. Infolge einer unzureichenden Anpassung des Instruments an den Benutzer ist auch eine Benutzung des Instruments erschwert und die erwünschte Musikqualität wird gemindert. Die vorliegende Erfindung stellt aus diesem Grund die Anpassung der individuellen körperlichen Begebenheiten an das jeweilige Instrument in den Vordergrund

DE 10 2008 016 521 A1 offenbart einen Kinnhalter für Streichinstrumente mit mit zwei am Kinnhalterteller befestigbaren Stegen, die von der der Decke des Streichinstruments zugewandten Grundfläche des Kinnhaltertellers abgewinkelt sind und durch einen Verbindungsblock miteinander verbindbar sind. Ein U-förmiger Bügel ist so angeordnet, dass dieser den Endknopf zur Befestigung der Einhängesaiten des Saitenhalters an der dem Kinnhalterteller zugewandten Seite umgreift bzw. hintergreift.

### AUFGABE DER ERFINDUNG

Von daher liegt der Erfindung die Aufgabe zugrunde, einen Adapter für eine Stützvorrichtung an einem Streichinstrument bereitzustellen, der eine stabile und flexible Verbindung zwischen Stützvorrichtung und Instrument im Hinblick auf statische, musikalische, physiologische und medizinische Anforderungen herstellt.

### TECHNISCHE LÖSUNG

Die Aufgabe wird durch einen erfindungsgemäßen Adapter zum Anbringen einer Stützvorrichtung für ein Streichinstrument gemäß Anspruch 1 gelöst.

### KURZE BESCHREIBUNG DER FIGUREN

- Figur 1: Adapter mit einer ersten unteren Komponente in Form eines Bodenbügels und einer zweiten oberen Komponente in Form eines Untersattelbügels. Der Untersattelbügel hat eine gerundete E-Form, wodurch der untere und die seitlichen unteren Bereiche des Saitenhalters des Instruments beim Anbringen des Befestigungselements am Streichinstrument in Umgriff genommen werden. Der Untersattelbügel und der Bodenbügel weist Schraubzonen auf, die mit zwei Drehverschlusshülsen verbunden werden. Ansicht vom Instrument her;
- Figur 2: Adapter entsprechend Figur 1; Ansicht zum Instrument hin;
- Figur 3: Ausführung eines erfindungsgemäßen Adapters mit einem oberen (Untersattelbügel), mittleren (Mittelteil) und unteren Abschnitt (Bodenbügel). Das Mittelteil weist eine Aussparung zur Aufnahme des Saitenknopfes auf. Der Bodenbügel ist zur Auflage am Boden des Streichinstruments ausgebildet und hat eine Lasche zum Brustteil;
- Figur 4: Erfindungsgemäßer Adapter entsprechend Figur 3; Ansicht zum Instrument hin (angedeutet durch Saitenhalter);
- Figur 5: Darstellung eines montierten Adapters gemäß Figuren 3 und 4. Draufsicht auf die Oberseite der Geige. Der Saitenhalter liegt dabei berührungsfrei in der Aussparung des mittleren Abschnitts. Die Saitenhalterseile werden von der oberen Komponente in Umgriff genommen;
- Figur 6: Erfindungsgemäßer Adapter, wobei eine Komponente einen Bügel und ein U-Profil zur Auflage auf dem Saitenhalterknopf von unten aufweist und der Bügel zur Auflage am Boden des Instruments geeignet ist und die andere Komponente in Form eines Bügels zur Auflage an der Oberseite des Instruments ist. Beide Komponenten weisen Aufnahmen und Durchgänge für entsprechende Verbindungselemente auf. Die Zargen der Geige werden durch die beiden Komponenten von oben und unten in Eingriff genommen;
- Figur 7: Adapter entsprechend Figur 6; Darstellung ohne Endknopf;
- Figur 8: Adapter, wobei eine Komponente im Wesentlichen in U-Form ist und ein U-Profil zur Auflage des Saitenhalterknopfs von unten aufweist und die andere Komponente in Form eines Bügels mit Zargenfüßchen zur Auflage an der Oberseite des Instruments ist. Beide Komponenten weisen Aufnahmen und Durchgänge für entsprechende Verbindungselemente auf;
- Figuren 9A, 9B: Variante des Adapters gemäß Figur 8 in zwei Ansichten;
- Figur 10: Adapter, wobei der Saitenhalterknopf von beiden Komponenten umfasst wird;
- Figur 11: Adapter, wobei der Saitenhalterknopf auf einem Bereich einer Komponente in U- Form und durch Auflage auf einem Bereich der anderen Komponente aufliegt. Beide Komponenten weisen Aufnahmen und Durchgänge für entsprechende Verbindungselemente auf; Ansicht vom Instrument her;
- Figur 12: Adapter entsprechend Figur 11; Ansicht zum Instrument hin;
- Figur 13: Variante des Adapters gemäß Figuren 11 und 12 in schlankerer Form;
- Figur 14: Oberer Abschnitt des Adapters in Form eines Befestigungselements zur Befestigung am Untersattel, das eine gerundete E-Form aufweist, wodurch der untere und die seitlichen unteren Bereiche des Saitenhalters des Instruments beim Anbringen des Befestigungselements am Streichinstrument in Umgriff genommen werden (obere Zeichnung). Oberer Abschnitt des Adapters in Form eines Befestigungselements in geschlossener Form, welche unter den Saitenhalterseilen durchgeführt wird (untere Zeichnung);
- Figur 15: Gesamtdarstellung eines erfindungsgemäßen Adapters mit einem höhenverstellbaren Trägermodul zur Verbindung mit einer Stützvorrichtung, welche mit Auflagen für Kinn, Brust und Schlüsselbein versehen ist.

### BESCHREIBUNG BEVORZUGTER AUSFÜHRUNGSBEISPIELE

Figur 1 zeigt einen Adapter 1, der aus zwei Komponenten 11, 12 besteht. Die erste Komponente 11 ist ein Bodenbügel und ist im Wesentlichen U-förmig ausgeprägt und hat einen Bereich 113, der der Auflage und dem Umgreifen eines Abschnitts des Endknopfes 5 dient. Daneben hat die erste Komponente einen Bereich, der der Auflage am Boden des Instruments dient. Die erste Komponente 11 weist an ihren Außenseiten Aufnahmen 111, 112 in Form von Außengewinden für Befestigungsmittel auf. Die zweite Komponente 12 ist in Form eines Untersattelbügels 123 ausgebildet und dient der Auflage an der Oberseite, bzw. der Decke des Instruments. Die zweite Komponente 12 weist dabei eine gerundete E-Form 123 auf, wodurch eine vereinfachte Montage am Saitenhalter bezweckt wird. Diese dient zum einen der Auflage auf dem Instrument, zum anderen umgreifen die Schenkel der E-Form den Saitenhalter.

Durch die gerundete E-Form 123 wird der Saitenhalter an seinem unteren Bereich an drei Punkten (unten und an beiden Seiten) in Umgriff genommen. Die zweite Komponente 12 kann auch insgesamt bügelartig ausgebildet sein. Die abgerundeten äußeren Schenkel der E-Form bzw. des Bügels sind zur Symmetrieachse hin gebogen und abgerundet. Der mittlere Schenkel des "E" ist verkürzt. Außerdem sind die freien Endabschnitte zumindest der äußeren Schenkel aus einer Ebene herausgebogen, sodass sie einen über die Oberseite des Streichinstruments hinausragenden Randsteg übergreifen und so der Adapter 1 sicher fixiert werden kann. Die Form ist dazu angepasst, ein möglichst leichtes "Einfädeln" der zweiten Komponente 12 um den Saitenhalter herum zu ermöglichen.

Auch die zweite Komponente 12 weist an ihren Außenseiten Aufnahmen 121, 122 für Befestigungsmittel in Form von Außengewinden auf. Beide Komponenten 11, 12 werden durch geeignete Verbindungsmittel 13 , vorliegend zwei gegenläufige Drehverschlusshülsen mit Innengewinden zueinander angeordnet und infolge der Gewindeverbindung miteinander verbunden. Dabei liegt der Saitenhalterknopf 8 auf dem U-förmigen Bereich 113 auf und wird infolge der Verbindung mit der zweiten Komponente 12 in Eingriff genommen. Die zweite Komponente 12 liegt auf der Oberseite bzw. der Decke des Instruments auf und schafft eine stabile Verbindung der Komponenten mit dem Instrument. Die erste Komponente 11 liegt am Boden des Instruments an. Durch die Lagerung auf der Oberseite erfolgt die Auflage vorzugsweise auf dem unteren Sattel und in der Region des unteren Sattels/ des oberen Rands des Instruments im Deckenbereich über dem Endblock. Durch die Lagerung an der Ober-, bzw. Unterseite des Instruments wird eine Verdrehung, bzw. Drehbewegung des Adapters 1 um den Endknopf 8 unterbunden.

Figur 2 zeigt den oben beschriebenen Adapter 1 von der entgegengesetzten Seite, d.h. mit Sicht auf das Instrument, von dem lediglich der Saitenhalterknopf 8 dargestellt ist.

Aus Figur 3 wird eine weitere erfindungsgemäße Ausführung des Adapters ersichtlich. Der Adapter 2 weist einen oberen Abschnitt 3 in Form eines Untersattelbügels, einen mittleren 22 und einen unteren Abschnitt 21 in Form eines Bodenbügels auf, wobei der mittlere Abschnitt 22 eine Aussparung 223 für den Saitenhalterknopf 8 des Streichinstruments aufweist. Die Aussparung des mittleren Abschnitts 22 ist im Wesentlichen in U-Form zur Aufnahme des Saitenhalterknopfs 8 ausgebildet. Dadurch kann der Adapter 2 bündig an der Zarge des Instruments angebracht werden und der Endknopf 8 wird berührungsfrei in dem Bereich 223 aufgenommen. Der obere Abschnitt 23 ist am mittleren Abschnitt 22 befestigt und weist dabei die bereits oben beschriebene gerundete E-Form auf, wodurch eine vereinfachte Montage am Saitenhalter bezweckt wird. Der untere Abschnitt 21, bzw. der Bodenbügel ist im Wesentlichen L-förmig ausgebildet und hat eine Lasche 211 zur Befestigung eines Stützenelements zum Brust/Schlüsselbein des Benutzers hin. Der horizontale Schenkel des "L" ist zur Auflage an dem Boden des Instruments geeignet. Der Adapter 2 hat außerdem ein Element 24 zur Einstellung und Arretierung der Winkelstellung des Mittelteils 22 zur Lasche 211. Der mittlere Abschnitt 22 weist Aufnahmeelemente in Form von Hülsen 224, 225 zur Aufnahme eines Kinnhalters auf.

Der Adapter 2 weist an seinen Außenseiten Aufnahmen 221, 222 für Verbindungsmittel, z.B. Schrauben, auf. Die gegenseitige Ausrichtung und die Arretierung der Abschnitte des Adapters 2 können beispielsweise mittels einer Schraubverbindung am oberen Abschnitt 23 erfolgen, wodurch der untere 21, mittlere 22 und obere Abschnitt 23 korrekt zueinander und im Hinblick auf die Anordnung am Instrument positioniert werden.

Figur 4 zeigt den vorher beschriebenen Adapter 2 der Figur 3 aus der Sicht zum Instrument hin, von dem lediglich dessen Endknopf 8 dargestellt ist.

Figur 5 zeigt den an einer Geige angebrachten Adapter 2, bei dem der Saitenhalterknopf 8 in der Aussparung 223 des mittleren Abschnitts 22 berührungsfrei aufgenommen wird. Für die Montage des Adapters 2 wird der untere Abschnitt 21 an den Boden, bzw. an der unteren Zarge der Geige angelegt und der Saitenhalteknopf 8 in der Aussparung 223 berührungsfrei angeordnet. Unter Verwendung der Verbindungsmittel werden die Abschnitte des Adapters 2 zueinander angeordnet, wobei der untere Abschnitt 21 am Boden, bzw. der unteren Zarge und der obere Abschnitt in Form des Befestigungselements 23 an der oberen Zarge der Geige befestigt wird. Dies erfolgt vorzugsweise in der Region des Untersattels. Dadurch wird eine stabile Verbindung des Adapters 2 mit dem Instrument erzielt. Durch die gerundete E-Form des Befestigungselements 23 werden die Saitenhalterseile umschlossen.

Die Befestigung erfolgt von daher an der Ober- und Unterseite des Instruments, wobei der Saitenhalterknopf 8 nicht berührt wird. Durch die Verspannung, bzw. dem Abstand zwischen dem Befestigungselement 23 und dem unteren Abschnitt 21 des Adapters 2, bzw. durch das formschlüssige Anbringen des Adapters 2 am Geigenkörper ist der Adapter 2 sicher am Resonanzkörper des Streichinstruments befestigt.

Aus Figur 6 wird eine zweite Ausführung des erfindungsgemäßen Adapters erkennbar. Der Adapter 3 besteht aus einer ersten unteren Komponente 31 in Form eines Bodenbügels und einer zweiten oberen Komponente 31. Die erste Komponente 31 ist hierbei im Wesentlichen in Form eines Bügels ausgeprägt und hat einen U-förmigen Aufnahmebereich 313, der der Aufnahme eines ersten Abschnitts des Saitenhalterknopfs 8 dient. Die Bügelform der ersten Komponente 31 dient der Auflage am Boden des Instruments. Die erste Komponente 31 weist an ihren Außenseiten Aufnahmen 311, 312 für Verbindungsmittel (nicht dargestellt) auf. Die zweite Komponente 32 weist einen Bereich 323 zur Aufnahme eines weiteren (dem ersten Abschnitt gegenüber liegenden) zweiten Abschnitts des Endknopfes 8 auf. Auch die zweite Komponente 32 weist an ihren Außenseiten Aufnahmen 321, 322 für Befestigungsmittel auf. Unter Verwendung der Verbindungsmittel werden die beiden Komponenten zueinander angeordnet und der Endknopf 8 zwischen den beiden Auflagebereichen 313, 323 der beiden Komponenten formschlüssig in Eingriff genommen. Dadurch wird eine stabile Verbindung des Adapters 3 und dem Instrument erzielt. Die Befestigung erfolgt am Saitenhalterknopf 8 und dem Boden des Instruments

Figur 7 zeigt den Adapter 3 gemäß Figur 6 ohne Darstellung des Endknopfes. Der Aufnahmebereich 323 des Endknopfes der oberen zweiten Komponente 32 ist deutlich erkennbar.

Figur 8 stellt einen Adapter dar. Der Adapter 4 besteht aus zwei Komponenten 41 und 42. Die erste Komponente 41 ist im Wesentlichen U-förmig ausgeprägt und hat einen Bereich 413, der der Auflage und dem Umgreifen eines Abschnitts des Endknopfes 8 (nicht dargestellt) dient. Die erste Komponente 41 weist an ihren Außenseiten Aufnahmen 411, 412 in Form von Außengewinden für Befestigungsmittel auf. Die zweite Komponente 42 ist in Form eines Untersattelbügels 423 mit Zargenfüßchen ausgebildet und dient der Auflage an der Oberseite, bzw. der Decke des Instruments. Auch die zweite Komponente 42 weist an ihren Außenseiten Aufnahmen 421, 422 für Befestigungsmittel in Form von Außengewinden auf. Beide Komponenten 41, 42 werden durch geeignete Verbindungsmittel 43, vorliegend zwei gegenläufige Drehverschlusshülsen mit Innengewinden, zueinander angeordnet und infolge der Gewindeverbindung miteinander verbunden. Dabei liegt der Saitenhalterknopf 8 auf dem U-förmigen Bereich 413 auf und wird infolge der Verbindung mit der zweiten Komponente 42 in Eingriff genommen. Die zweite Komponente 42 liegt auf der Oberseite bzw. der Decke des Instruments auf und schafft eine stabile Verbindung der Komponenten mit dem Instrument. Durch die Lagerung auf der Oberseite erfolgt die Auflage vorzugsweise auf dem unteren Sattel und in der Region des unteren Sattels/ des oberen Rands des Instruments im Deckenbereich über dem Endblock. Durch die Lagerung an der Ober-, bzw. Unterseite des Instruments wird eine Verdrehung, bzw. Drehbewegung des Adapters 4 um den Endknopf 8 unterbunden.

Figuren 9A und 9B zeigen eine Variante des Adapters 4 aus Sicht des Instruments (Figur 9A) und mit Sicht auf das Instrument (Figur 9B). Die erste Komponente 51 des Adapters weist hierbei an ihren Außenseiten Aufnahmen 511, 512 für Befestigungsmittel auf. Die zweite Komponente 52 ist in Form eines Untersattelbügels 523 in geschlossener Form ausgebildet und dient der Auflage an der Oberseite, bzw. am Untersattel des Instruments. Auch die zweite Komponente 52 weist an ihren Außenseiten Aufnahmen 521, 522 für Verbindungsmittel (nicht dargestellt) auf. Beide Komponenten 51, 52 werden durch geeignete Verbindungsmittel (nicht dargestellt) miteinander verbunden.

Figur 10 zeigt einen weiteren Adapter 6 mit zwei Komponenten 61, 62 in Form von zwei gleichförmigen Klemmteilen, die jeweils einen Bereich zur Auflage 611, 621 des Saitenhalterknopfes 8 (nicht dargestellt) aufweisen. Die Bereiche sind an die Form des Saitenhalterknopfes 8 angepasst. Beide Komponenten 61, 62 werden um den Saitenhalterknopf 8 des Streichinstruments von zwei Seiten zusammengezogen und im Anschluss arretiert. Das Zusammenziehen und die Arretierung kann beispielsweise mittels einer Schraubverbindung oder einer Keilverbindung (beides nicht dargestellt) erfolgen. Im letztgenannten Fall können durch ein Anziehen im Keil die beiden Komponenten 61, 62 korrekt zueinander positioniert werden. Die Befestigung erfolgt auch in diesem Ausführungsbeispiel nur am Saitenhalterknopf 8 ohne den restlichen Instrumentenkorpus zu berühren.

Dies hat den Vorteil, dass die Verbindung keinerlei negative Auswirkung auf den Klangkörper des Instruments hat und der Klang und die Lautstärke nicht beeinträchtigt werden. Figur 11 zeigt eine weitere Variante des Adapters. Die erste Komponente 71 ist hierbei im Wesentlichen in U-Form ausgeprägt und ein Bereich 713 dient der Aufnahme eines ersten Abschnitts des Saitenhalterknopfs 8. Die erste Komponente 71 weist an ihren Außenseiten Aufnahmen 711, 712 für Verbindungsmittel (nicht dargestellt) auf. Die zweite Komponente 72 weist einen Bereich 723 zur Aufnahme eines weiteren (dem ersten Abschnitt gegenüber liegenden) zweiten Abschnitts des Endknopfes 8 auf und hat zwei Aussparungen 724 für Saitenhalterseile. Auch die zweite Komponente 72 weist an ihren Außenseiten Aufnahmen 721, 722 für Befestigungsmittel auf. Unter Verwendung der Verbindungsmittel werden die beiden Komponenten zueinander angeordnet und der Endknopf 8 zwischen den beiden Auflagebereichen 713, 723 der beiden Komponenten formschlüssig in Eingriff genommen. Dadurch wird eine stabile Verbindung des Adapters 7 und dem Instrument erzielt. Die Befestigung erfolgt allein am Saitenhalterknopf 8 ohne den restlichen Geigenkorpus zu berühren. Dies hat den Vorteil, dass die Verbindung keinerlei negative Auswirkung auf den Klangkörper des Instruments hat und der Klang und die Lautstärke des Instruments nicht beeinträchtigt werden.

Figur 12 zeigt den vorher beschriebenen Adapter 7 aus der entgegengesetzten Ansicht, d.h. mit Blick zum Instrument hin (dargestellt durch Endknopf 8).

Figur 13 zeigt eine Variante des Adapters 7 in einer schlankeren Version ohne Darstellung des Endknopfes,

Figur 14 zeigt den oberen Abschnitt in Form eines Befestigungselements in zwei Ausführungsformen Als anschauliches, aber nicht abschließendes Beispiel hierfür, werden die Komponenten 23 des Adapters 2 und 523 des Adapters 5 verwendet. Durch die Aufnahmen 231 und 232; 521 und 522 können Verbindungsmittel aufgenommen werden. Das Befestigungselement 23 weist beispielsweise eine gerundete E-Form (oben) oder eine Bügelform 523 (unten) auf, wodurch eine vereinfachte Montage am Saitenhalter bezweckt wird. Zum einen dient das Befestigungselement 23 der Auflage auf dem Instrument, zum anderen umgreifen die Schenkel der E-Form den Saitenhalter. Durch die gerundete E-Form wird der Saitenhalter an seinem untern Bereich an drei Punkten (unten und an beiden Seiten) in Umgriff genommen. Das Befestigungselement 23; 523 kann insgesamt bügelartig ausgebildet sein. Die abgerundeten äußeren Schenkel der E-Form bzw. des Bügels sind zur Symmetrieachse hin gebogen und abgerundet. Der mittlere Schenkel des "E" ist verkürzt. Außerdem sind die freien Endabschnitte zumindest der äußeren Schenkel aus einer Ebene herausgebogen, sodass sie einen über die Oberseite des Streichinstruments hinausragenden Randsteg übergreifen und so der Adapter 2, bzw. 5 sicher fixiert werden kann. Die Form ist dazu angepasst, ein möglichst leichtes "Einfädeln" des Befestigungselements 23; 523 um den Saitenhalter herum zu ermöglichen. Im Falle der geschlossenen Bügelform 523 werden die Saitenhalterseile unter der Bügelform durchgeführt.

Figur 15 zeigt eine schematische Darstellung des prinzipiellen Aufbaus, bzw. der Verbindung von einem Streichinstrument mit einem erfindungsgemäßen Adapter 1 bis 7 (vorliegend Adapter 2) wie beispielweise wie in den Figuren 1 bis 14 beschrieben, der über ein Trägermodul 9 mit einer Stützvorrichtung 10 verbunden wird. Das mehrteilige Trägermodul 9 ist höhenverstellbar und ist auf diese Weise auf die Länge des Halses des jeweiligen Benutzers des Instruments einstellbar. Die Stützvorrichtung 10 weist in ihrem unteren Bereich eine Schlüsselbeinauflage 102 und eine Brustauflage 103 sowie in ihrem oberen Bereich eine Stütze für das Kinn 101 auf. Die genannten Auflagen, bzw. Stützen weisen Polsterungen auf, um die Haut und Muskulatur des Benutzers zu schützen.

## Patentansprüche

1. Adapter (1; 2; 3; 4; 5; 6; 7;) zum Anbringen einer Stützvorrichtung (10) für ein Streichinstrument, insbesondere für eine Geige oder eine Bratsche, umfassend:
eine erste Komponente (11; 21; 31; 41; 51; 61; 71),
eine zweite Komponente (12; 23; 32; 42; 52; 62; 72),
eine Anschlussvorrichtung für die Stützvorrichtung (10); und
eine Verbindungsvorrichtung, wobei
die erste Komponente (11; 21; 31; 41; 51; 61; 71) und/oder die zweite Komponente (12; 23; 32; 42; 52; 62; 72) einen mittleren Abschnitt mit einer Aussparung (223) für den Saitenhalterknopf (8) des Streichinstruments aufweist, **dadurch gekennzeichnet, dass**
die erste Komponente (11; 21; 31; 41; 51; 61: 71) und die zweite Komponente (12; 23; 32; 42; 52; 62; 72) derart angeordnet und durch die Verbindungsvorrichtung verbunden sind, dass der Saitenhalterknopf infolge der Verbindung der ersten Komponente (11; 21; 31; 41; 51; 61: 71) mit der zweiten Komponente (12; 23; 32; 42; 52; 62; 72) berührungsfrei in der Aussparung (223) aufgenommen wird, und dass die erste Komponente (11; 21; 31; 41; 51; 61; 71) und die zweite Komponente (12; 23; 32; 42; 52; 62; 72) zur Anlage am Boden und an der Decke des Streichinstruments ausgebildet ist.

2. Adapter (1; 2; 3; 4; 5; 6; 7) nach Anspruch 1,
**dadurch gekennzeichnet, dass**
die Verbindungsvorrichtung eine im Wesentlichen starre Verbindung zwischen der ersten Komponente (11; 21; 31; 41; 51; 61: 71) und der zweiten Komponente (12; 23; 32; 42; 52; 62; 72) herstellt.

3. Adapter (1; 2; 3; 4; 5; 6; 7) nach einem der vorhergehenden Ansprüche, **dadurch gekennzeichnet, dass** die erste Komponente (11; 21; 31; 41; 51; 61; 71) wenigstens einen ersten Befestigungsabschnitt (111; 211; 311; 411; 511; 711) zur Verbindung mit der Verbindungsvorrichtung und/oder einen zweiten Befestigungsabschnitt (112; 212; 312; 412; 512; 712) zur Verbindung mit der Verbindungsvorrichtung aufweist.

4. Adapter (2; 3; 5; 6; 7) nach Anspruch 3, **dadurch gekennzeichnet, dass** der erste Befestigungsabschnitt (311; 511; 711) und/oder der zweite Befestigungsabschnitt (312; 512; 712) jeweils wenigstens einen Durchgang mit einem Innengewinde zur Aufnahme der Verbindungsvorrichtung aufweisen.

5. Adapter (1; 2; 4; 5) nach einem der vorhergehenden Ansprüche, **dadurch gekennzeichnet, dass** die zweite Komponente (12; 23; 32; 52) bügelartig zur Auflage auf der Decke oder dem Boden des Streichinstruments ausgebildet ist.

6. Adapter (1; 2; 3; 4; 5; 6; 7) nach einem der vorhergehenden Ansprüche, **dadurch gekennzeichnet, dass** die zweite Komponente (12; 23; 32; 42; 52; 72) einen dritten Befestigungsabschnitt (121; 231; 321; 421; 521; 721) zur Verbindung mit der Verbindungsvorrichtung und/oder einen vierten Befestigungsabschnitt (122; 232; 322; 422; 522; 722) zur Verbindung mit der Verbindungsvorrichtung aufweist.

7. Adapter (2; 3; 5; 6; 7) nach Anspruch 6, **dadurch gekennzeichnet, dass** der dritte Befestigungsabschnitt (121; 231; 321; 521; 721) und der vierte Befestigungsabschnitt (122; 232; 322; 522; 722) jeweils wenigstens einen Durchgang mit einem Innengewinde zur Aufnahme der Verbindungsvorrichtung aufweisen.

8. Stützvorrichtung (10) für ein Streichinstrument, umfassend mindestens ein Abstützelement zum Anlegen an den Hals-, Kinn-, und/oder Schulterbereich eines Benutzers, und einen mit dem Abstützelement verbundenen Adapter (1; 2; 3; 4; 5; 6; 7) nach einem der vorhergehenden Ansprüche.

## Claims

1. Adapter (1; 2; 3; 4; 5; 6; 7;) for attaching a support device (10) for a string instrument, in particular for a violin or a viola, comprising:
a first component (11; 21; 31; 41; 51; 61; 71),
a second component (12; 23; 32; 42; 52; 62; 72),
a connection device for the support device (10); and
a connecting device, wherein
the first component (11; 21; 31; 41; 51; 61; 71) and/or the second component (12; 23; 32; 42; 52; 62; 72) conmprises a central section with a recess (223) for the tailpiece button (8) of the string instrument, **characterized in that**
the first component (11; 21; 31; 41; 51; 61: 71) and the second component (12; 23; 32; 42; 52; 62; 72) are arranged and connected by the connecting device in such a way that the tailpiece button is received without contact in the recess (223) as a result of the connection of the first component (11; 21; 31; 41; 51; 61: 71) with the second component (12; 23; 32; 42; 52; 62; 72) is received in the recess (223) without contact, and the first component (11; 21; 31; 41; 51; 61; 71) and the second component (12; 23; 32; 42; 52; 62; 72) are configured to be arranged at the bottom and the top of the string instrument.

2. Adapter (1; 2; 3; 4; 5; 6; 7) according to claim 1, **characterized in that** the connecting device creates a rigid connection between the first component (11; 21; 31; 41; 51; 61: 71) and the second component (12; 23; 32; 42; 52; 62; 72).

3. Adapter (1; 2; 3; 4; 5; 6; 7) according to any of the previous claims, **characterized in that**
the first component (11; 21; 31; 41; 51; 61; 71) has at least one first fastening section (111; 211; 311; 411; 511; 711) for connection to the connecting device and/or a second fastening section (112; 212; 312; 412; 512; 712) for connection to the connecting device.

4. Adapter (2; 3; 5; 6; 7) according to claim 3, **characterized in that**
the first fastening section (311; 511; 711) and/or the second fastening section (312; 512; 712) each have at least one passage with an internal thread for receiving the connecting device.

5. Adapter (1; 2; 4; 5) according to any of the previous claims, **characterized in that**
the second component (12; 23; 32; 52) is designed in the form of a bracket to rest on the top or back of the string instrument.

6. Adapter (1; 2; 3; 4; 5; 6; 7) according to any of the previous claims, **characterized in that**
the second component (12; 23; 32; 42; 52; 72) comprises a third fastening section (121; 231; 321; 421; 521; 721) for connection to the connecting device and/or a fourth fastening section (122; 232; 322; 422; 522; 722) for connection to the connecting device.

7. Adapter (2; 3; 5; 6; 7) according to claim 6, **characterized in that**
the third fastening section (121; 231; 321; 521; 721) and the fourth fastening section (122; 232; 322; 522; 722) each have at least one passage with an internal thread for receiving the connecting device.

8. Support device (10) for a string instrument, comprising at least one support element for placing to the neck, chin and/or shoulder region of a user, and an adapter (1; 2; 3; 4; 5; 6; 7) connected to the support element, according to any of the previous claims.

## Revendications

1. Adaptateur (1 ; 2 ; 3 ; 4 ; 5 ; 6 ; 7 ;) pour le montage d'un dispositif d'appui (10) pour un instrument à cordes, en particulier pour un violon ou un alto, comprenant :
un premier composant (11 ; 21 ; 31 ; 41 ; 51 ; 61 ; 71),
un deuxième composant (12 ; 23 ; 32 ; 42 ; 52 ; 62 ; 72),
un dispositif de raccordement pour le dispositif d'appui (10); et
un dispositif de connexion, dans lequel
le premier composant (11 ; 21 ; 31 ; 41 ; 51 ; 61 ; 71) et/ou le deuxième composant (12 ; 23 ; 32 ; 42 ; 52 ; 62 ; 72) présente une partie centrale avec un évidement (223) pour le bouton de cordier (8) de l'instrument à cordes , **caractérisé en ce que**
le premier composant (11 ; 21 ; 31 ; 41 ; 51 ; 61 ; 71) et le deuxième composant (12 ; 23 ; 32 ; 42 ; 52 ; 62 ; 72) sont disposés et connecté par le dispositif de connexion de telle sorte que le bouton de cordier, du fait de la connexion du premier composant (11 ; 21 ; 31 ; 41 ; 51 ; 61 : 71) avec le deuxième composant (12 ; 23 ; 32 ; 42 ; 52 ; 62 ; 72) est reçu sans contact dans l'évidement (223), et **en ce que** le premier composant (11 ; 21 ; 31 ; 41 ; 51 ; 61 ; 71) et le deuxième composant (12 ; 23 ; 32 ; 42 ; 52 ; 62 ; 72) sont conçus pour s'appuyer sur le fond et sur la table d'harmonie de l'instrument à cordes.

2. Adaptateur (1 ; 2 ; 3 ; 4 ; 5 ; 6 ; 7) selon la revendication 1, **caractérisé en ce que** le dispositif de connexion établit une connexion sensiblement rigide entre le premier composant (11 ; 21 ; 31 ; 41 ; 51 ; 61 ; 71) et le deuxième composant (12 ; 23 ; 32 ; 42 ; 52 ; 62 ; 72).

3. Adaptateur (1 ; 2 ; 3 ; 4 ; 5 ; 6 ; 7) selon l'une des revendications précédentes, **caractérisé en ce que** le premier composant (11 ; 21 ; 31 ; 41 ; 51 ; 61 ; 71) comprend au moins une première partie de fixation (111 ; 211 ; 311 ; 411 ; 511 ; 711) pour une connexion avec le dispositif de connexion et/ou une seconde partie de fixation (112 ; 212 ; 312 ; 412 ; 512 ; 712) pour une connexion avec le dispositif de connexion.

4. Adaptateur (2 ; 3 ; 5 ; 6 ; 7) selon la revendication 3, **caractérisé en ce que**
la première partie de fixation (311 ; 511 ; 711) et/ou la deuxième partie de fixation (312 ; 512 ; 712) présentent chacune au moins un passage avec un filetage intérieur pour recevoir le dispositif de connexion.

5. Adaptateur (1 ; 2 ; 4 ; 5) selon l'une des revendications précédentes, **caractérisé en ce que**
le deuxième composant (12 ; 23 ; 32 ; 52) est conçu à la manière d'un étrier pour reposer sur la table d'harmonie ou le fond de l'instrument à cordes.

6. Adaptateur (1 ; 2 ; 3 ; 4 ; 5 ; 6 ; 7) selon l'une des revendications précédentes, **caractérisé en ce que** le deuxième composant (12 ; 23 ; 32 ; 42 ; 52 ; 72) comprend une troisième partie de fixation (121 ; 231 ; 321 ; 421 ; 521 ; 721) pour la connexion au dispositif de connexion et/ou une quatrième partie de fixation (122 ; 232 ; 322 ; 422 ; 522 ; 722) pour la connexion au dispositif de connexion.

7. Adaptateur (2 ; 3 ; 5 ; 6 ; 7) selon la revendication 6, **caractérisé en ce que**
la troisième partie de fixation (121 ; 231 ; 321 ; 521 ; 721) et la quatrième partie de fixation (122 ; 232 ; 322 ; 522 ; 722) présentent chacune au moins un passage avec un filetage intérieur pour recevoir le dispositif de connexion.

8. Dispositif d'appui (10) pour un instrument à cordes, comprenant au moins un élément de support destiné à être appliqué contre la région du cou, du menton et/ou des épaules d'un utilisateur, et un adaptateur (1 ; 2 ; 3 ; 4 ; 5 ; 6 ; 7) connecté à l'élément de support selon l'une quelconque des revendications précédentes.
